# EUROPÄISCHE PATENTSCHRIFT

(11) **EP 2 055 398 B1**
(45) Veröffentlichungstag und Bekanntmachung des Hinweises auf die Patenterteilung: **06.08.2014**
(21) Anmeldenummer: 09151454.7
(22) Anmeldetag: 31.01.2002
(51) Int. Cl.: B08B 15/02, B01L 9/02

(54) **Mobiler Abzug**
Mobile fume hood
Hotte d'aspiration mobile

(30) Priorität: 16.02.2001 DE 10107371
(43) Veröffentlichungstag der Anmeldung: 06.05.2009
(62) Teilanmeldung aus: 02001935.2
(73) Patentinhaber: Waldner Labor- und Schuleinrichtungen GmbH, 01097 Dresden (DE)
(72) Erfinder: Keibach, Dieter, 88267 Vogt (DE); Liebsch, Jürgen, 88161 Lindenberg (DE)
(74) Vertreter: Kotitschke & Heurung Partnerschaft mbB

(56) Entgegenhaltungen:
- EP-A- 0 491 166
- BE-A- 623 193
- DE-A1- 2 155 298
- DE-A1- 3 617 965
- DE-A1- 19 601 468
- DE-U1- 8 509 333
- DE-U1- 29 902 130
- GB-A- 1 411 256
- NL-A- 7 512 693
- NL-A- 7 512 693
- US-A- 3 747 505
- US-A- 4 345 615

## Beschreibung

Die Erfindung betrifft einen mobilen Abzug mit einem Arbeitsraum, einer Medienanschlusseinrichtung zur Medienzuführung zum Arbeitsraum und einer Abluftanschlusseinrichtung.

Es sind mobile, insbesondere auf Rolltische aufgesetzte Geräte in Form von abgesaugten Kabinen bekannt, die als Medienanschlusseinrichtung lediglich mit Elektroanschlüssen versehen und hinsichtlich der Lufttechnik nicht unbedingt die Anforderungen nach DIN 12924, Teil 1 erfüllen. Sie sind somit nicht als vollwertige Abzüge anzusehen und einsetzbar.

Aus "For Tomorrow's Environment" in Prospekt, 3/2000, der Labcaire Systems LTD. in Clevedon, North Somerset, BS 2162 H, England ist bereits eine Sicherheitswerkbank mit einem Arbeitsraum bekannt, die mobil ausgebildet ist. Aus "Die neue Mobilität im Labor. Mobilien W 90." in Prospekt "Laborsystem Variolab", 2/94 der Fa. Waldner D-88239 Wangen ist weiterhin eine zwischen der bauseitigen Medienversorgung und den Abzügen in einem Laborraum angeordnete Medienversorgungseinrichtung bekannt, von der flexible Leitungen zu den jeweils zu versorgenden Abzügen führen.

Das Dokument DE-U1-299 02130 offenbart einen Abzug gemäß dem Stand der Technik.

Die der Erfindung zugrunde liegende Aufgabe besteht darin, einen mobilen Abzug der eingangs genannten Art zu schaffen, der vollwertig, das heißt hinsichtlich seiner Funktionen einem stationärem Standardabzug gleichzusetzen ist, und die entsprechende deutsche Industrienorm erfüllt.

Diese Aufgabe wird gelöst durch den Abzug gemäß Anspruch 1.

Gemäß der Erfindung umfasst der Abzug eine dadurch gelöst, dass die Medienanschlusseinrichtung, die einen kompletten Satz von Medienanschlüssen für alle bei Standardabzügen gebräuchlichen Medien umfasst und sind die Medienanschlusseinrichtung sowie die Ablufteinrichtung mit flexiblen Anschlussschläuchen versehen, die aus dem Abzugunterteil herausführen und mit Kupplungen zum Anschluss an entsprechende stationäre Einrichtungen versehen sind.

Der erfindungsgemäße mobile Abzug weist somit Medienanschlüsse für die Medien Abwasser, Gas, Wasser und elektrische Energie sowie einen Abluftanschluss auf, die bisher nur bei stationären, am Boden befestigten Abzügen als komplette Ausstattung vorgesehen sind.

Aufgrund der Anordnung der flexiblen Anschlussleitungen, die wahlweise am Unterteil rechts und links herausgeführt werden können, sind Anschlussmöglichkeiten des mobilen Abzuges wahlweise je nach dem möglich, wo die Versorgungseinrichtung bauseitig vorbereitet ist. Das kann am Fußboden, an der Wand oder an der Decke der Fall sein. Aufgrund der flexiblen Anschlussleitungen ist der mobile Abzug auch im bereits angeschlossenen Zustand noch beweglich, wobei die Mobilität durch die Anordnung von Rollen erzielt wird.

Vorzugsweise ist der mobile Abzug so dimensioniert und aufgebaut, dass er durch normale in öffentlichen Gebäuden vorgesehene Türen gefahren werden kann und somit in verschiedenen Räumen nutzbar ist.

Im Folgenden werden anhand der zugehörigen Zeichnungen besonders bevorzugte Ausführungsbeispiele des erfindungsgemäßen Abzuges näher beschrieben. Es zeigen
Fig. 1 in einer perspektivischen Ansicht ein erstes Ausführungsbeispiel,
Fig. 2 in einer perspektivischen Ansicht ein zweites Ausführungsbeispiel und
Fig. 3 in einer perspektivischen Ansicht ein drittes Ausführungsbeispiel.

Die in den Zeichnungen dargestellten Ausführungsbeispiele eines mobilen Abzuges umfassen einen Aufbau mit einem Arbeitsraum, der über ein Fenster 11 geöffnet und geschlossen werden kann und dem über eine Medienanschlusseinrichtung 1 verschiedene Medien zuführbar sind.

Der Abzug ist auf Rollen montiert und damit beweglich.

Die Medienanschlusseinrichtung 1 besteht wenigstens aus einem kompletten bei Standardabzügen üblichen Satz von Medienanschlüssen u. a. für Brenngas, (Propan oder Edelgas), Wasser, Abwasser, und elektrischer Energie. Weiterhin ist ein Abluftanschluss vorgesehen.

Das Fenster 11 zum Öffnen und Schließen des Arbeitsraumes ist als zweiteiliges Schiebefenster ausgebildet, das gegenläufig in Pfeilrichtung geöffnet wird, wobei die Ausbildung derart ist, dass der untere Schiebefensterteil beim Öffnen soweit nach unten versenkt wird, dass dadurch die an der Frontblende 12 angeordneten Einrichtungen zum Betätigen der Medien insbesondere die Ventile überdeckt sind, so dass bei geöffnetem Schiebefenster die Betätigung der Medienzuführung nicht möglich ist. Hierdurch ergibt sich eine hohe passive Sicherheit für den Betreiber, da der Benutzer gezwungen ist, den Abzug zu schließen, um mit den Arbeitsvorgängen beispielsweise den Versuchen im Arbeitsraum zu beginnen und die Medien freizugeben.

Das Abzugsgehäuse ist im unteren Teil beispielsweise bis auf eine Höhe von 900 mm aus Holz-, Kunststoff- und Metallwerkstoffen gebildet. Am oberen Bereich, das heißt beispielsweise ab einer Höhe von 900 mm bis zur Oberkante des Abzuges ist seitlich und hinten ein Einscheibensicherheitsglas vorgesehen, das beispielsweise 6 mm dick ist. Die Front, die das zweiteilige gegenläufige Schiebefenster 11 aufweist ist ebenfalls mit Einscheibensicherheitsglas verglast. Der untere Teil des Schiebefensters 11 ist mit Querschiebern versehen, so dass der Arbeitsraum auch im geschlossenen Zustand des Schiebefensters 11 über die Querschieber zugänglich ist.

Am unteren Teil des Abzuges befindet sich ein Stauraum, der rechts und links über Querrollläden 3 zugänglich ist.

Das Abzuggehäuse ist mittels eines Klebers komplett verklebt und bezüglich bestimmter tragender Bauteile kraftschlüssig verbunden.

Die am Abzug vorgesehenen Rollen sind teilweise feststellbar.

Die Medienanschlusseinrichtung 1 ist mit flexiblen Schlauchanschlüssen versehen, die aus dem unteren Teil des Abzuges herausführen und im Stauraum untergebracht werden können, wenn sie nicht benötigt werden. Die Anschlüsse können wahlweise links oder rechts aus dem Stauraum herausführen und über entsprechende Kupplungseinrichtungen an den Schlauchanschlüssen mit Versorgungen verbunden werden, die im Raum an beliebiger Stelle vorgesehen sind.

Abgesehen von den üblichen Standardmedienanschlüssen kann der Abzug mit allen gebräuchlichen Medienanschlüssen ausgestattet sein, die vom Benutzer gefordert werden.

Wie es weiterhin in Fig. 1 dargestellt ist, ist die Abluftabsaugung so ausgebildet, dass die Abluft in zwei Teilströmen, nämlich einer Abluftmenge von etwa 30 % direkt über die Tischplatte 7 und etwa 70 % der Abluftmenge unterhalb des Abzugdaches 4 angesaugt und über eine durch eine verglaste, zu Reinigungszwecken abklappbare Prallwand 6 gebildete Druckkammer 5 hinter der Prallwand und vor der Rückwand des Abzugs nach unten in eine unterhalb der Tischplatte 7 liegende Ansaugkammer geführt wird. Von dort erfolgt der Abluftanschluss mittels flexibler Schläuche an die im Raum vorgesehenen Abluftanschlussstutzen.

Zur Unterstützung der Abführung schwerer Gase auf der Tischplatte 7 ist ein Stützventilator 2 vorgesehen, der an der Vorderkante der Arbeitsplatte über das Einströmprofil, das als Hohlprofil ausgebildet ist, einen Zuluftstützstrahl einbringt, der mittels eines Rohrlüfters erzeugt wird.

Die Anordnung und Ausbildung der Ansaugöffnungen, sowie die oben beschriebene Luftführung bewirken, dass der Abzug mit einer Mindestluftmenge von nur 300 m³/h betreibbar ist, was entsprechende Einsparungen gegenüber üblichen Abzügen bedeutet, die mit einer Mindestluftmenge von ca. 350 bis 400 m³/h arbeiten.

Bei dem in Fig. 2 dargestellten Ausführungsbeispiel ist eine abgewandelte Form der Luftabführung vorgesehen, bei der wiederum die Absaugung in zwei Teilströmen über der Tischplatte 7 und unterhalb des Abzugdaches 4 mit einer Aufteilung der Abluftmenge in etwa 30 % und etwa 70 % jeweils der gesamten Abluftmenge erfolgt.

Die an der Tischplatte 7 angesaugte Abluftmenge wird über eine unterhalb der Tischplatte 7 liegende Druckkammer 14 und von dort über in den Seitenflächen bündig integrierte Luftkanäle 10 in eine zweite oberhalb des Abzugdaches befindliche Druckkammer 8 geführt, in die gleichfalls die direkt unterhalb des Abzugdaches 4 angesaugte Abluftmenge geführt wird. Von der Druckkammer 8 erfolgt der Abluftanschluss mittels flexibler Schläuche 9 wahlweise links oder rechts durch die Abzugseiten an die im Raum vorgesehenen Abluftanschlussstutzen.

Bei dem in Fig. 3 dargestellten Ausführungsbeispiel ist die Luftführung umgekehrt, so dass die Abluft, die oberhalb des Abzugdaches 4 angesaugt wird, über die Druckkammer 8 und Luftkanäle 13 nach unten in die Druckkammer 14 geführt wird, in die auch die oberhalb der Tischplatte 7 angesaugte Abluft geführt wird. Die Druckkammer 14 ist über entsprechende Schläuche mit dem Abluftstutzen des Raumes verbindbar.

Den oben beschriebenen Ausführungsbeispielen des erfindungsgemäßen Abzuges ist es gleichfalls gemeinsam, dass innenliegende und von außen abschaltbare Steckdosen vorgesehen sind und dass die Ablufteinschaltung über im Abzugspfosten eingebaute Funktionsanzeigen mit Ablufteinschaltung mittels Funkübertragung zur Schnittstelle im Elektrounterverteiler im Unterrichts- oder Laborraum erfolgt.

## Patentansprüche

1. Mobiler Abzug, der sämtliche Erfordernisse der DIN 12924, Teil 1 erfüllt und der für den Abluftbetrieb bestimmt ist, mit einem allseitig umschlossenen Arbeitsraum, einer Medienanschlusseinrichtung (1), die Medienanschlüsse für die Medien Wasser, Abwasser, Gas und elektrische Energie umfasst, zur Medienzu- und -abführung zu und aus dem Arbeitsraum und einer Abluftanschlusseinrichtung (2, 4, 5, 6, 9, 10, 14), wobei
- der Abzug bodenseitig mit Rollen versehen ist, und
- die Medienanschlusseinrichtung (1) sowie die Abluftanschlusseinrichtung (2, 4, 5, 6, 9, 10, 14) mit flexiblen Anschlussleitungen und Kupplungen zum Anschluss an entsprechende stationäre Einrichtungen versehen sind und zumindest die Anschlussleitungen der Medienanschlusseinrichtung (1) aus dem Unterteil des Abzugs herausführen.

2. Abzug nach Anspruch 1, wobei die Anschlussleitungen der Medienanschlusseinrichtung (1) wahlweise auf der rechten oder der linken Seite des Abzuges herausführen.

3. Abzug nach Anspruch 1 oder 2, wobei die Anschlussleitungen der Medienanschlusseinrichtung (1) in Stauräumen am unteren Teil des Abzuges unterbringbar sind, die mit Rollläden (3) geöffnet und geschlossen werden können.

4. Abzug nach einem der vorhergehenden Ansprüche, wobei an einer Vorderkante einer im Arbeitsraum angeordneten Tischplatte (7) ein Hohlprofil vorgesehen ist, durch das ein Zuluftstützstrahl in den Arbeitsraum zur Abführung schwerer Gase aus dem Arbeitsraum eingebracht werden kann.

5. Abzug nach einem der vorhergehenden Ansprüche, wobei die Abluftanschlusseinrichtung (2, 4, 5, 6, 9, 10, 14) derart ausgebildet ist, dass der Abzug mit einer Mindestabluftmenge von 300m³/h betreibbar ist.

6. Abzug nach einem der vorhergehenden Ansprüche, wobei die Abluftanschlusseinrichtung (2, 4, 5, 6, 9, 10, 14) derart ausgebildet ist, dass die Abluft durch einen ersten und einen zweiten Teilstrom aus dem Arbeitsraum abgeführt wird.

7. Abzug nach Anspruch 6, wobei der erste Teilstrom etwa 30 % der Abluftmenge über der Tischsplatte (7) und der zweite Teilstrom etwa 70 % der Abluftmenge unterhalb des Abzugsdaches (4) aus dem Arbeitsraum abführt.

8. Abzug nach einem der vorhergehenden Ansprüche, wobei der Arbeitsraum über ein zweiteiliges Fenster (11) geöffnet werden kann, und wobei die beiden Teile des Fensters (11) gegenläufig nach unten bzw. nach oben verschiebbar sind.

9. Abzug nach Anspruch 8, wobei der untere Teil des Fensters (11) soweit nach unten verschiebbar ist, dass bei geöffnetem Fenster Einrichtungen zum Betätigen der Medienzufuhr in den Arbeitsraum durch den unteren Teil des Fensters (11) überdeckt sind.

10. Abzug nach einem der vorhergehenden Ansprüche, wobei oberhalb eines Abzugsdaches (4) eine Druckkammer (8) angeordnet ist, in die Abluft aus dem Arbeitsraum angesaugt und durch eine im Bereich der Druckkammer (8) angeordnete flexible Abluftleitung für den Anschluss an eine entsprechende stationäre Einrichtung aus dem Abzug abgeführt wird.

## Claims

1. Mobile fume hood, which complies with all the requirements of DIN 12924 Part 1, and which is designed for exhaust operation, with a fully contained workspace, a medium connection device (1) which includes medium connections for the media water, waste water, gas and electrical energy, for medium supply and discharge to and from the workspace, and an exhaust air connection device (2, 4, 5, 6, 9, 10, 14), wherein
- the fume hood is provided with castors on the bottom, and
- the medium connection device (1) and the exhaust air connection device (2, 4, 5, 6, 9, 10, 14) are provided with flexible connecting lines and couplings for connection to corresponding stationary devices, and at least the connection lines of the medium connection device (1) lead out of the bottom part of the fume hood.

2. Fume hood according to claim 1, wherein the connection lines of the medium connection device (1) selectively lead out either on the right or the left side of the fume hood.

3. Fume hood according to claim 1 or 2, wherein the connecting lines of the medium connection device (1) can be housed in storage compartments at the bottom of the fume hood, which can be opened and closed by roller shutters (3).

4. Fume hood according to any one of the preceding claims, wherein a hollow profile, through which a supply supportive air jet can be introduced into the workspace for discharge of heavy gases from the workspace, is provided at a front edge of a worktop (7) disposed in the workspace.

5. Fume hood according to any one of the preceding claims, wherein the exhaust air connection device (2, 4, 5, 6, 9, 10, 14) is configured such that the fume hood is operable with a minimum exhaust air quantity of 300 m³/h.

6. Fume hood according to any one of the preceding claims, wherein the exhaust air connection device (2, 4, 5, 6, 9, 10, 14) is configured such that the exhaust air is discharged from the workspace via a first and a second partial stream.

7. Fume hood according to claim 6, wherein the first partial stream discharges approximately 30% of the exhaust air over the worktop (7), and the second partial stream discharges approximately 70% of the exhaust air beneath the fume hood roof (4) from the workspace.

8. Fume hood according to any one of the preceding claims, wherein the workspace can be opened through a two-part window (11), and wherein the two parts of the window (11) are movable downwards or upwards in opposite directions.

9. Fume hood according to claim 8, wherein the lower part of the window (11) is movable downward to the extent that, when the window is open, devices for operating the media supply into the workspace are covered by the lower part of the window (11).

10. Fume hood according to any one of the preceding claims, wherein a pressure chamber (8), into which exhaust air is sucked from the workspace and discharged from the fume hood through a flexible exhaust air line disposed proximate of the pressure chamber (8) for connection to a corresponding stationary device, is disposed above a fume hood roof (4).

## Revendications

1. Hotte aspirante mobile, satisfaisant à l'ensemble des exigences de la norme DIN 12924, partie 1 et destinée à l'extraction d'air, comprenant un compartiment de travail entièrement clos, un dispositif de raccordement de fluide (1) pourvu de raccords à fluide pour l'eau, les eaux usées, le gaz et le courant électrique, prévus pour l'amenée vers, et l'évacuation des fluides hors du compartiment de travail, et un dispositif de raccordement d'air extrait (2, 4, 5, 6, 9, 10, 14), où
- ladite hotte aspirante est équipée de roulettes au sol, et
- le dispositif de raccordement de fluide (1) ainsi que le dispositif de raccordement d'air extrait (2, 4, 5, 6, 9, 10, 14) sont équipés de conduites de raccordement flexibles et d'accouplements pour le branchement sur des dispositifs fixes correspondants et au moins les conduites de raccordement du dispositif de raccordement de fluide (1) sortent de sous la partie inférieure de la hotte aspirante.

2. Hotte aspirante selon la revendication 1, où les conduites de raccordement du dispositif de raccordement de fluide (1) sortent au choix soit sur le côté gauche soit sur le côté droit de la hotte aspirante.

3. Hotte aspirante selon la revendication 1 ou 2, où les conduites de raccordement du dispositif de raccordement de fluide (1) peuvent être rangées dans des compartiments de stockage dans la partie inférieure de la hotte aspirante, lesquels peuvent être ouverts et fermés au moyen de volants roulants (3).

4. Hotte aspirante selon l'une des revendications précédentes, où un profilé creux est prévu sur un bord avant d'un plateau de table (7) disposé dans le compartiment de travail, par lequel un jet d'air de soutien peut être refoulé dans le compartiment de travail pour l'évacuation de gaz lourds hors du compartiment de travail.

5. Hotte aspirante selon l'une des revendications précédentes, où le dispositif de raccordement d'air extrait (2, 4, 5, 6, 9, 10, 14) est réalisé de manière à permettre la mise en service la hotte aspirante avec un débit minimal d'extraction d'air de 300m³/h.

6. Hotte aspirante selon l'une des revendications précédentes, où le dispositif de raccordement d'air extrait (2, 4, 5, 6, 9, 10, 14) est réalisé de manière à permettre l'évacuation de l'air extrait hors du compartiment de travail par un premier et un deuxième flux partiels.

7. Hotte aspirante selon la revendication 6, où le premier flux partiel évacue hors du compartiment de travail environ 30 % du volume d'air extrait par le plateau de table (7), et le deuxième flux partiel environ 70 % du volume d'air extrait sous le toit de la hotte aspirante (4).

8. Hotte aspirante selon l'une des revendications précédentes, où le compartiment de travail peut être ouvert par une fenêtre (11) en deux parties, et où les deux parties de la fenêtre (11) sont coulissantes en sens opposés vers le haut et vers le bas.

9. Hotte aspirante selon la revendication 8, où la partie inférieure de la fenêtre (11) est coulissante vers le bas jusqu'à la couverture par la partie inférieure de la fenêtre (11) de dispositifs d'activation de l'amenée de fluides dans le compartiment de travail lorsque la fenêtre est ouverte.

10. Hotte aspirante selon l'une des revendications précédentes, où un compartiment de pression (8) est disposé au-dessus d'un toit d'extraction (4) de la hotte aspirante, vers lequel l'air extrait du compartiment de travail est aspiré, et évacué de la hotte aspirante par une conduite flexible d'évacuation d'air disposée au niveau du compartiment de pression (8) pour raccordement à un dispositif fixe correspondant.
